# EUROPÄISCHE PATENTSCHRIFT

(11) **EP 0 172 206 B1**
(45) Veröffentlichungstag und Bekanntmachung des Hinweises auf die Patenterteilung: **15.07.1987**
(21) Anmeldenummer: 85901001.9
(22) Anmeldetag: 06.02.1985
(51) Int. Cl.: A47B 17/03, A47B 21/03

(54) **ARBEITSTISCH FÜR MICRO-COMPUTER**
WORK TABLE FOR MICROCOMPUTER
TABLE DE TRAVAIL POUR MICRO-ORDINATEUR

(30) Priorität: 07.02.1984 DE 8403569 U
(43) Veröffentlichungstag der Anmeldung: 26.02.1986
(73) Patentinhaber: MmV MOBILE VERKAUFSFÖRDERUNG GMBH, D-81245 München (DE)
(72) Erfinder: MANZINGER, Siegfried, D-8000 München 60 (DE)
(86) Internationale Anmeldenummer: EP8500033
(87) Internationale Veröffentlichungsnummer: WO8503419

## Beschreibung

Die Erfindung betrifft einen Büroarbeitstisch gemäss dem Oberbegriff des Anspruchs 1.

Das EP-A1-0097137 zeigt einen Büroarbeitstisch für Micro-Computer gemäss dem Oberbegriff des Anspruchs 1.

Das DE-GM 7 238 543 zeigt einen Büroarbeitstisch. Bei einem solchen Tisch ist es bereits möglich, den Nebentisch auf arbeitsgünstige Winkelstellungen gegenüber der Haupttischplatte einzustellen. Dazu ist bei dem bekannten Tisch eine besondere Verstellschraube vorgesehen.

Das DE-GM 81 24160 zeigt einen ähnlichen Büroarbeitstisch, bei welchem ein an einem vorderen Tischbein einer Haupttischplatte angelenkter Nebentisch mittels eines Fahrgestells auf verschiedene Winkelstellungen eingestellt werden kann und bei dem auf der anderen Seite der Haupttischplatte eine verschwenkbare Ablageplatte vorgesehen ist.

Der vorliegenden Erfindung liegt die Aufgabe zugrunde, einen Büroarbeitstisch zu schaffen, der insbesondere den mit dem Aufkommen der Micro-Computer-Anlagen gestellten Erfordernissen gerecht wird. Es soll insbesondere ein Büroarbeitstisch für diesen Zweck geschaffen werden, der einerseits angemessene Stellflächen für die Zentraleinheit, den Bildschirm, die Tastatur und den Drucker und auch angemessene Arbeitsfläche bietet, der andererseits aber auch eine besonders raumsparende Unterbringung des Micro-Computers ermöglicht, wenn dieser ausser Betrieb ist.

Die Lösung der Aufgabe ist im Anspruch 1 gekennzeichnet.

Der erfindungsgemässe Büroarbeitstisch ermöglicht es einerseits die Bestandteile der ^{Micro-} Computer-Anlage für die Arbeit griffgünstig zur-Verfügung zu haben, aber andererseits den Drukker und die Ablageplatte :aus dem Wege zu verschwenken, wenn nicht gearbeitet wird. Der Drukker wird dabei zugleich in eine geschützte Stellung. unterhalb der Haupttischplatte verbracht.

Anspruch 2 kennzeichnet eine Ausführungsform für solche Micro-Computer-Anlagen, bei denen die Tastatur nicht mit der Zentraleinheit zusammengebaut ist, sondern getrennt aufstellbar ist.

Der Gegenstand des Anspruchs 3 ist von besonderem Vorteil, weil auf diese Weise auch der Papiervorratskasten aus dem Wege ist und ohne besondere Handgriffe zusammen mit dem Drucker in die Ruhestellung oder aus der Ruhestellung in die Arbeitsstellung verfahrbar ist.

DieAnsprüche4und 5 befassen sich mitvorteilhaften Anbringungen von Druckertischplatte und Ablageplatte.

Die Ansprüche 6 und 7 befassen sich mitvorteilhaften Arretierungsmöglichkeiten, so dass Arbeitstischplatte und Druckertischplatte trotz der Verfahrbarkeit und Verschwenkbarkeit im Betrieb einen sicheren Stand haben.

DieAnsprüche 8 und 9 befassen sich mit zweckmässigen Weiterbildungen, die dafür sorgen, dass die verschiedenen Kabel ordentlich und sicher in dem Tisch unterbringbar sind.

Weitere vorteilhafte Merkmale der Erfindung ergeben sich aus den Unteransprüchen und dem beschriebenen Ausführungsbeispiel.

Figurenbeschreibung:
Fig. 1 zeigt einen Büroarbeitstisch für eine Micro-Computer-Anlage mit Zentraleinheit, Bildschirm, Tastatur und Drucker.
Fig. 2 zeigt den Arbeitstisch ohne die Micro-Computer-Anlage und teilweise fortgebrochen zur Veranschaulichung von technischen Einzelheiten.

Der in Fig. 1 gezeigte Arbeitstisch hat eine Haupttischplatte 1, auf welche die mit zwei Disketten-Laufwerken 3 und 5 ausgestattete Zentraleinheit 7 einer Micro-Computer-Anlage aufgesetzt ist. Auf der Zentraleinheit steht wiederum der Bildschirm 9 der Micro-Computer-Anlage. Vor der Haupttischplatte befindet sich eine Vorsatzplatte 11 zur Aufnahme der Tastatur der Micro-Computer-Anlage.

Auf der rechten Seite von der Haupttischplatte befindet sich eine Nebentischplatte 13 mit aufgestelltem Drucker 15 der Micro-Computer-Anlage. Darunter befindet sich eine Stellplatte 17 für einen Papiervorrat für den Drucker.

Auf der anderen Seite der Haupttischplatte ist eine Ablageplatte 19 für im Zusammenhang mit der Micro-Computer-Anlage benötigte Arbeitsunterlagen wie Bücher, Formulare u.dgl. angeordnet.

Der dargestellte Arbeitstisch dient zur Aufnahme von gegenwärtig handelsüblichen Micro-Computer-Anlagen, wie sie beispielsweise folgende Abmessungen haben:
Zentraleinheit: Breite 50 cm, Höhe 18 cm, Tiefe 30cm.
Bildschirm: Höhe 30 cm, Breite 30 cm, Tiefe 25 cm.
Tastatur: Breite 50 cm, Tiefe 20 cm, Höhe 2 cm.
Drucker: Breite 55 cm, Tiefe 35 cm, Höhe 15 cm.

Diese Massangaben veranschaulichen die Grössenordnung der Abmessungen gegenwärtig handelsüblicher Micro-Computer-Anlagen, die jedoch in den tatsächlichen Abmessungen erheblichen Schwankungen unterworfen sind.

Die Haupttisch- Platte 1, die Druckertisch-Platte 13 und die Nebentisch-Platte 11 sind derart bemessen, dass sie die Bestandteile einer Micro-Computer-Anlage mit vorerwähnten Abmessungen aufnehmen können, wobei ringsum jeweils noch Ablagestreifen für Arbeitsunterlagen in Form von Tabellen, Schreibwerkzeugen u.dgl. verbleiben. Die Ablageplatte 19 hat eine zur Aufnahme einerArbeitsunterlage in Form einer Akte, von Büchern o.dgl. geeignete Abmessung. Insgesamt ist der Tisch auf eine Breite von etwa 2 m (einschliesslich Haupttischplatte 1, Nebentischplatte 13_{;} Vorsatzplatte 19) ausgelegt. Die Haupttischplatte hat eine Höhe von etwa 70 cm, so dass der auf die Zentraleinheit aufgestellte Bildschirm 9 für eine sitzende Person in blickgünstiger Augenhöhe erscheint.

Der Arbeitstisch hat ein fahrbares Untergestell 21 aus Metallprofilen. Die Haupttischplatte 1 wird von zwei im Bereich der Vorderkante der Haupttischplatte an den Seiten vorgesehenen Stützbeinen 23 und 25 frei nach hinten auskragend getragen. An dem einen Stützbein 23 ist im oberen Bereich mittels Scharnieren 27 ein Schwenkrahmen 29 angebracht, der die Ablage- und Arbeitsplatte 19 trägt. Die Scharniere 27 sind dabei auf der Hinterseite des Stützbeines angebracht, so dass die Ablage- und Arbeitsplatte 19 aus ihrer Arbeitsstellung auf der Vorderseite der Haupttischplatte durch Bewegung nach hinten unter die Haupttischplatte geschwenkt werden kann, wobei sie in paralleler Lage unmittelbar unter der Haupttischplatte zu liegen kommt. In der ausgeschwenkten Arbeitsstellung der Ablage und Arbeitsplatte liegt deren Vorderkante in der Verlängerung der Vorderkante der Vorsatzplatte 11, die zur Aufnahme der Tastatur dient. Die Ablage und Arbeitsplatte 19 und die Vorsatzplatte 11 ergänzen sich damit zu einer geschlossenen Arbeitsfläche.

Das Untergestell trägt an den unteren Gestell-Trägern 31 und 33 insgesamt vier Räder, von denen in der zeichnerischen Darstellung die beiden Räder 35, 37 sichtbar sind. Bei diesen Rädern handelt es sich vorzugsweise um handelsübliche Arretierungsräder, so dass der Arbeitstisch zwar nach Bedarf verfahrbar aber auch feststellbar ist.

Auf der der Anlage- und Arbeitsplatte gegenüberliegenden Seite ist an dem Stützbein 25 mittels Scharnieren 39 ein Fahrgestell 41 angelenkt, welches die Druckertischplatte 15 trägt. Die Scharniere sitzen auf der Vorderseite des Stützbei - nes 25, und das Fahrgestell 41 ist in seiner Abmessung derart auf das Untergestell 21 des Arbeitstisches abgestimmt, dass die zu zweien vorgesehenen Räder 43 (nur eines sichtbar) um den Träger 33 herumfahren können, wenn das Fahrgestell 41 des die Druckertischplatte 15 tragenden Nebentisches in die Ruhelage unterhalb der Haupttischplatte 1 (und ggfs. der eingeschwenkten Ablage-und Arbeitsplatte 19) eingefahren werden soll. Auch bei dem Rad 43 des Fahrgestells 41 der Druckertischplatte 15 handelt es sich um ein handelsübliches arretierbares Rad, so dass der Nebentisch bei arbeitendem Drucker keine unerwünschten Bewegungen ausführt.

Die Druckertischplatte 15 ist an dem Nebentisch mittels einer Hebe- und Senkvorrichtung 45 angebracht, mittels deren der Drucker in eine bedienungsgünstige Lage gebracht werden kann. Bei der Hebe- und Senkeinrichtung kann es sich um eine der handelsüblichen hydraulischen Einrichtungen mit Feststellvorrichtung o.dgl. handeln.

An der Haupttischplatte ist auch eine Steckdose 47 vorgesehen, über welche die Bestandteile der Micro-Computer-Anlage mit Strom versorgt werden können. Vorzugsweise handelt es sich um eine Mehrfachsteckdose. Die Haupttischplatte 1 weist weiterhin an der Unterseite einen Kabelschacht 49 auf, in welchem die Daten- und Stromzufuhrkabel untergebracht werden können.

Dabei ist auf der Vorderseite der Haupttischplatte 1 ein Durchlass 51 für das Anschlusskabel der Tastatur vorgesehen.

## Patentansprüche

1. Büroarbeitstisch mit einer Haupttischplatte (1) und einer Ablageplatte (19), wobei die Haupttischplatte (1 ) eine Abmessung und Anordnung zur Aufnahme einer Micro-Computer-Zentraleinheit mit Laufwerken sowie eines in Augenhöhe auf die Zentraleinheit aufgestellten Bildschirmes aufweist, dadurch gekennzeichnet, dass ein an der Haupttischplatte (1) angelenkter Nebentisch ein arretierbares Fahrgestell (41) zur freien Verschwenkbarkeit von Hand und eine mit Hebe- und Senkeinrichtung (45) ausgestattete Druckertisch- platte (15) aufweist, die eine zur Aufnahme eines Micro-Computer-Druckers ausreichende Abmessung aufweist, und dass an der anderen Seite der Haupttischplatte (1) eine Ablageplatte (19) angelenkt ist, wobei die Druckertischplatte (15) und Ablageplatte (19) jeweils frei aus ihrer ausgeschwenkten Arbeitslage in eine Ruhelage unterhalb der Haupttischplatte (1) einschwenkbar sind.

2. Arbeitstisch nach Anspruch 1, gekennzeichnet durch eine auf der Vorderseite der Haupttischplatte (1) in griffgünstiger Lage nach unten abgesetzte Vorsatzplatte (11) für die Tastatur (T) der Micro-Computer-Anlage.

3. Arbeitstisch nach Anspruch 2, dadurch gekennzeichnet, dass unterhalb der Druckertisch- platte (15) eine Stellplatte (17) für einen Papiervorrat vorgesehen ist.

4. Arbeitstisch nach Anspruch 1, 2 oder 3, dadurch gekennzeichnet, dass die Druckertischplatte (15) und die Ablageplatte (19) jeweils mittels Scharnieren (27 und 39) schwenkbar an Stützbeinen (25, 23) des Arbeitstisches montiert sind, und zwar die Ablageplatte (19) an der Rückseite des Stützbeines nach hinter verschwenkbar und die Druckertischplatte (15) an der Vorderseite des Stützbeines (25) nach vorne verschwenkbar.

5. Arbeitstisch nach einem der voranstehenden Ansprüche, dadurch gekennzeichnet, dass die Haupttischplatte (1) frei nach hinten auskragend an den an ihrer Vorderkante angebrachten Stützbeinen (23, 25) angebracht ist.

6. Arbeitstisch nach einem der voranstehenden Ansprüche, dadurch gekennzeichnet, dass von den vier Rädern des fahrbaren Untergestells (21 ) der Haupttischplatte (1) zwei im vorderen Bereich angeordnete Räder (35, 37) arretierbar sind.

7. Arbeitstisch nach einem der voranstehenden Ansprüche, dadurch gekennzeichnet, dass von den zwei Rädern des Fahrgestells (41 ) der Drukkertischplatte das in der Arbeitsstellung vorne befindliche Rad (43) arretierbar ist.

8. Arbeitstisch nach einem der voranstehenden Ansprüche, gekennzeichnet durch eine angebaute Mehrfachsteckdose (47).

9. Arbeitstisch nach einem der voranstehenden Ansprüche, gekennzeichnet durch einen an der Unterseite der Haupttischplatte (1 ) angeordneten Kabelschacht (49).

10. Arbeitstisch nach einem der voranstehenden Ansprüche, dadurch gekennzeichnet, dass Haupttischplatte (1), Druckertischplatte (15) und Ablageplatte (19) in ausgeschwenktem Zustand eine Breite von etwa 2 m aufweisen.

11. Arbeitstisch nach Anspruch 1 oder einem der nachfolgenden Ansprüche, dadurch gekennzeichnet, dass die Vorderkanten der die Tastatur (T) aufnehmenden Vorsatzplatte (1 und der in die Arbeitslage geschwenkten Ablageplatte (19) unter Bildung einer durchgehenden Arbeitsfläche in einer Linie verlaufen.

## Claims

1. Office work station with a main table top (1 ) and a storage surface (19), the main table top (1) being dimensioned and arranged for reception of a micro-computer central unit with drive units and a display screen positioned at eye-level on the central unit, characterised in that a supplementary table pivotable on the main table top (1) has a lockable chassis (41 ) for free manual pivoting and a printertabletop (15) equipped with a raising and lowering device (45), which printer table top has dimensions suitable for reception of a micro-computer printer, and that a storage surface (19) is pivotably mounted on the other side of the main table top (1), the printer table top (15) and the storage surface (19) each being freely pivotable from their swung-out working positions to a storage position underneath the main table top (1 ).

2. Work station according to claim 1, characterised by a downwardly-displaced auxiliary surface (11), for the keyboard (T) of the micro-computer, in a position convenient for gripping at the forward edge of the main table top (1).

3. Work station according to claim 2, characterised in that a shelf (17) for a supply of paper is provided underneath the printer table top (15).

4. Work station according to claim 1, 2 or 3, characterised in that the printer table top (15) and the storage surface (19) are each pivotally-mounted on supporting legs (25,23) of the work table by means of hinges (27 and 39), the storage surface (19) being pivotable rearwardly on the rear of the supporting legs and the printer table top (15) being pivotable forwardly at the front of the supporting legs (25).

5. Work station according to any of the foregoing claims, characterised in that the main table top (1) is freely rearwardly cantilevered on the supporting legs (23, 25) fixed to its front edge.

6. Work station according to any of the foregoing claims, characterised in that, of the four wheels ofthe transportable lower chassis (21 ) of the main tabletop (1), two wheels (35,37) arranged in the front region are lockable.

7. Work station according to any of the foregoing claims, characterised in that, of the two wheels of the chassis (41 ) of the printertable top, the front wheel (43) in the working position is lockable.

8. Work station according to any of the foregoing claims, characterised by a built-in multiple socket (47).

9. Work station according to any of the foregoing claims, characterised by a cable box (49) arranged on the underside of the main table top (1).

10. Work station according to any of the foregoing claims, characterised in that the main table top (1), the printer table top (15) and the storage surface (19) have, in the swung-out position, a width of about two metres.

11. Work station according to claim 2 or any of the following claims, characterised in that the front edge of the auxiliary surface (11) for reception of the keyboard (T) and the storage surface (19), when swung into the working position, run in a line and! form a continous working surface.

## Revendications

1. Table de bureau comprenant un plateau principal (1) et un plateau reposoir (19), le plateau principal (1) présentant une dimension et un agencement propres à recevoir un micro-ordinateur central avec ses mécanismes de fonctionnement, ainsi qu'un écran de visualisation placé à hauteur d'œil sur l'ordinateur central, caractérisée par le fait qu'un plateau auxiliaire, articulé sur le plateau principal (1 ), comporte un châssis roulant (41 ) pouvant être arrêté, de manière que l'on puisse le faire pivoter librement à la main, ainsi qu'un plateau (15) à imprimante qui est muni d'un dispositif (45) d'élévation et d'abaissement et présente une dimension suffisante pour recevoir une imprimante pour micro-ordinateur; et par le fait qu'un plateau reposoir (19) est articulé sur l'autre côté du plateau principal (1 ), le plateau (15) à imprimante et le plateau reposoir (19) pouvant être respectivement rentrés par pivotement libre, à partir de leur position de travail sortie par pivotement, à une position de repos au-dessous du plateau principal (1).

2. Table selon la revendication 1, caractérisée par un plateau surbaissé en avancée (11 ), disposé à portée de main sur le côté antérieur du plateau principal (1 ) et destiné au clavier (T) de l'installation à micro-ordinateur.

3. Table selon la revendication 2, caractérisée par le fait qu'une étagère (17) pour une réserve de papier est prévue au-dessous du plateau (15) à imprimante.

4. Table selon la revendication 1,2 ou 3, caractérisée par le fait que le plateau (15) à imprimante et le plateau reposoir (19) sont montés pivotants au moyen de charnières respectives (27 et 39) sur des montants de soutien (25, 23) de la table, le plateau reposoir (19) pouvant pivoter vers l'arrière à la face postérieure du montant de soutien, et le plateau (15) à imprimante pouvant pivoter vers l'avant à la face antérieure du montant de soutien (25).

5. Table selon l'une des revendications précédentes, caractérisée par le fait que le plateau principal (1 ) est installé en porte à faux libre vers l'arrière sur les montants de soutien (23, 25) implantés sur son arête antérieure.

6. Table selon l'une des revendications précédentes, caractérisée par le fait que, parmi les quatre roulettes du cadre inférieur mobile (21 ) du plateau principal (1), deux roulettes (35, 37) disposées dans la région antérieure peuvent être arrêtées.

7. Table selon l'une des revendications précédentes, caractérisée par le fait que, parmi les deux roulettes du châssis roulant (41 ) du plateau à imprimante, la roulette (43) située à l'avant dans la position de travail peut être arrêtée.

8. Table selon l'une des revendications précédentes, caractérisée par une prise multiple rapportée (47).

9. Table selon l'une des revendications précédentes, caractérisée par un compartiment (49) à câbles, situé à la face inférieure du plateau principal (1).

10. Table selon l'une des revendications précédentes, caractérisée par le fait que le plateau principal (1 ), le plateau (15) à imprimante et le plateau reposoir (19) présentent une largeur d'environ 2 m en condition sortie par pivotement.

11. Table selon la revendication 2 ou l'une des revendications suivantes, caractérisée par le fait que les arêtes antérieures du plateau en avancée (11 ) recevant le clavier (T) et du plateau reposoir (19) amené par pivotement à la position de travail s'étendentsur une ligne, en formant une surface de travail ininterrompue.
